# EUROPÄISCHE PATENTSCHRIFT

(11) **EP 0 950 444 B1**
(45) Veröffentlichungstag und Bekanntmachung des Hinweises auf die Patenterteilung: **11.09.2002**
(21) Anmeldenummer: 98101514.2
(22) Anmeldetag: 29.01.1998
(51) Int. Cl.: B21D 53/74

(54) **Eckverbindermaschine**
Corner joining machine
Machine à joindre des coins

(43) Veröffentlichungstag der Anmeldung: 20.10.1999
(73) Patentinhaber: SCHÜCO International KG, 33609 Bielefeld (DE)
(72) Erfinder: Klüber, Volker, Dipl.-Ing., 32760 Detmold (DE)
(74) Vertreter: Stracke, Alexander, Dipl.-Ing.

(56) Entgegenhaltungen:
- DE-A- 2 264 643
- DE-A- 3 008 326

## Beschreibung

Die Erfindung bezieht sich auf eine Eckverbindermaschine mit mindestens einer Stanz-Prägeeinrichtung für eine Ecke eines aus auf Gehrung geschnittenen Hohlprofilen und in die Hohlprofile eingesetzten Eckverbinder gefertigten Rahmens eines Fensters, einer Tür, eines Fassadenfeldes o.dgl. mit einem mit einer Winkelnut zur Anlage an der Rahmenecke versehenen Taster und mit zwei antreibbaren Stanzstempeln (siehe z.B. DE-A-2 264 643).

Es ist eine Eckverbindermaschine dieser Art bekannt (DE-OS 2 001 608), bei der die mit den Stanzstempeln bzw. Stanzmessern ausgerüsteten Prägeaggregate ortsfest auf einem Maschinentisch angeordnet sind, der als Auflage der die Rahmenecke bildenden Hohlprofile dient. Durch zusätzliche Profilunterlagen können die Hohlprofile zu den Stanzmessern bzw. zu den Stanzstempeln in der Höhenlage ausgerichtet werden. Zur Einstellung der Rahmenecke auf das gewünschte Stanzmaß ist ein Taster vorgesehen, der mit einer Winkelnut zur Anlage an der Rahmenecke ausgerüstet ist und der in seiner Längsachse gegenüber dem Maschinentisch verstellbar ist.

Bei der bekannten Eckverbindermaschine sind für jedes die Rahmen bildenden Profilsystem spezielle Stanzmesser erforderlich, die in ihrer Länge variieren, da die Stanz- und Prägeaggregate einen fest vorgegebenen Hub aufweisen.

Für den Verarbeiter ist somit der Nachteil gegeben, daß für die verschiedenen Rahmenprofile eine Vielzahl unterschiedlicher Stanzmesser zur Verfügung stehen müssen. Hierbei sind Verwechslungen und daraus entstehende irreparable Schäden an Rahmen und Stanzmessern keine Seltenheit. Auch das Einrichten der Eckverbindermaschinen ist mit erheblichem Aufwand verbunden.

Bei heute üblichen Mehrkammerprofilen, die durch die wärmegedämmten Verbundprofile vorgegeben sind, müssen Profile gestanzt werden, deren Kammern zur Aufnahme der Eckverbinder senkrecht zur Rahmenebene nicht mehr miteinander fluchten. Das heißt, daß die Einstanzpunkte - auf die Gehrungsebene gesehen - nicht mehr übereinstimmen, sondern einen Versatz aufweisen.

Bei den bekannten Eckverbindermaschinen, die als Einkopf- oder Mehrkopfeckverbindermaschinen ausgerüstet sein können, ist es somit erforderlich, den Stanz- und Prägeaggregaten entsprechende mehrschneidige Stanzwerkzeuge zuzuordnen, die diesen vorgegebenen Kammerversatz ausgleichen. Dementsprechend ist es erforderlich, bei einem Rahmenprofilwechsel auch einen Wechsel der Stanzmesser und eine Neujustierung der Maschine vorzunehmen.

Der Erfindung liegt die Aufgabe zugrunde, eine Eckverbindermaschine der eingangs genannten Art so zu gestalten, daß eine Stanzstempel- bzw. Stanzmesserausführung ausreicht, um sämtliche Stanzprägungen an Rahmen vorzunehmen, die in verschiedenen Abmessungen und auch aus unterschiedlichen Rahmenprofilen gefertigt werden. Ferner soll das Einrichten auf ein anderes Rahmenprofil wesentlich vereinfacht werden.

Diese Aufgabe wird erfindungsgemäß durch den Gegenstand des kennzeichnenden Teils des Patentanspruches 1 in Verbindung mit den Merkmalen des Oberbegriffs gelöst.

Weitere Merkmale der Erfindung ergeben sich aus den Unteransprüchen.

Ausführungsbeispiele der erfindungsgemäßen Eckverbindermaschine sind in den Zeichnungen dargestellt und werden im folgenden beschrieben.

Es zeigen:
- Figur 1: das Prinzip einer stanzbaren Eckverbindung für Hohlproflirahmen,
- Figur 2: eine Rahmenecke im Schnitt, bestehend aus auf Gehrung geschnittenen Rahmenprofilen und einem Eckverbinder,
- Figur 3: die maßlichen Abhängigkeiten eines Profilsystems,
- Figur 4: einen Rahmen sowie den Kopf einer erfindungsgemäßen Eckverbindermaschine,
- Figur 5: ein wärmegedämmtes Verbundprofil im Schnitt,
- Figur 6: eine mit vier Stanz- und Prägeköpfen ausgerüstete erfindungsgemäße Eckverbindermaschine,
- Figuren 7 und 8: konstruktive Einzelheiten.

Der Eckverbinder 1, der eine geschlossene oder teiloffene Kammer eines auf Gehrung geschnittenen Rahmenprofils 2 eingesetzt wird, weist an jedem seiner Schenkel 3 an der Außen- oder Innenseite eine Nut oder eine entsprechend geformte Kalotte 4 auf. Mittels eines Stanzstempels 5, der der entsprechenden Nut oder Kalotte 4 maßlich zugeordnet ist, erfolgt ein Prägestanzen von Wandungsmaterial des Rahmenprofils 2. Der Stanzstempel 5 prägt einen Stanzbutzen 6 aus, der zur Gehrungsseite hin am Rahmenprofil 2 einstückig angelenkt bleibt.

Der Stanzstempel 5 weist eine Wirkrichtung 7 auf, die zur Gehrungsebene 8 einen Winkel α bildet, der im allgemeinen ein spitzer Winkel ist.

Zwischen der Wirkrichtung 7 des Stanzstempels 5 und der Wirkfläche 9 der Nut 4 des Eckwinkels 1 ergibt sich ein spitzer Winkel β, der dafür sorgt, daß der in die Nut 4 eingeprägte Stanzbutzen 6 sich an der Wirkfläche 9 abstützt und durch die Keilwirkung des Winkels β eine Reaktionskraft auf die Rahmenprofilgehrung ausübt, so daß sich ein unter Vorspannung stehender Formschluß der Gehrungsflächen ergibt. Die Eckverbindermaschine nach der Fig. 2 geht in ihrem konstruktiven Aufbau auf die DE-OS 2 001 608 zurück. Diese Eckverbindermaschine weist einen Stanzkopf auf mit jeweils zwei unter einem Winkel α zur Gehrungsachse angeordneten Stanzeinheiten, die mit Stanzstempeln 5 bzw. Stanzmessem ausgerüstet sind. Die Ausrichtung der auf Gehrung geschnittenen und mit dem Eckverbinder versehenen Rahmenecken erfolgt mittels eines winkelförmigen Tasters 11, der je nach Maßaufbau des Eckwinkels hinsichtlich seiner Nuten 4 in Gehrungsrichtung ausgerichtet werden muß. Mittels Spannzylinder werden dann die Rahmenprofile auf der Profilauflage 10 festgespannt, während von der Gehrungsinnenseite ein Widerlager 12 in die Rahmenecke hineingefahren wird, das die Aufgabe hat, bei Einkopfeckverbindermaschinen den Stanzdruck während des Fügevorganges aufzunehmen.

Dieses Widerlager kann bei Vierkopfeckverbindermaschinen entfallen, da bei einem gleichzeitigen Stanzvorgang mit allen vier Stanzköpfen sich die Stanzkräfte im Rahmen gegenseitig aufheben.

Die Fig. 3 zeigt die maßlichen Abhängigkeiten, denen ein Profilsystem unterworfen ist. Bezogen auf den Eckverbinder 1 ist systemmäßig ein Einstanzpunkt 13 am Eckwinkel 1 festgelegt, der sich in bezug auf den 90°-Außenwinkel des Eckverbinders durch die Maß A und B oder C ergibt.

Dieser so definierte Einstanzpunkt 13 ist bei allen in einer Serie vorkommenden Eckwinkeln in der Regel grundsätzlich gleich. Daraus ergibt sich in die Gehrungsebene 8 projiziert ein Stanzmaß E bezogen auf die theoretische Außenecke des Eckwinkels 1.

Das Profileinstanzmaß R bezogen auf die Rahmenecke ist abhängig von der Profilwanddicke b und dem Spiel s zwischen dem Eckwinkel und der Profilkammer, in die der Eckwinkel eingesetzt ist.

Das in der Fig. 3 angegebene Maß x stellt die Summe b und s dar, so daß die Gleichung ergibt$\text{x = b + s.}$

Das Profileinstanzmaß beträgt$\text{R = E + X x} \sqrt{\text{2.}}$

Die Fig. 4 zeigt einen Kopf 14 einer Eckverbindermaschine, dessen Auflage 10 einen aus Rahmenprofilen 2 bestehenden Profilrahmen trägt. Die Rahmenecke wird an einem ortsfesten Taster 15 ausgerichtet und z.B. durch entsprechende Spannzylinder und ggf. einem Widerlager, sofern es sich um eine Einkopfmaschine handelt, fixiert. Der auf der Auflage 10 angeordnete, ortsfeste Taster 15 liegt an der Wand der äußersten Eckverbinderkammer des in der Fig. 5 dargestellten wärmegedämmten Verbundprofils 16 an. Das Verbundprofil 16 ist mit Kammern 17 und 18 ausgerüstet, deren mit einer oder mehreren Sicken zu versehenen Wandungen 19,20 einen Versatz 21 aufweisen. Als äußere Kammer zur Aufnahme eines Eckwinkels ist die Kammer 17 anzusehen, so daß sich der Taster 15 gemäß Fig. 4 an der Gehrungsecke - gebildet aus der Wand 19 - anlegt und damit den Rahmen für die Eckenstanzung ausrichtet.

Der Taster 15, welcher auf der Auflage 10 höhenverstellbar ausgebildet ist, kann aber auch an jedem anderen Punkt der Rahmenecke, so z.B. auch am Anschlagsteg 22 im äußeren Bereich der Rahmenecke angeordnet werden.

Die Stanzstempel 5 werden über Antriebsaggregate 23 angetrieben, die elektro-, hydro- oder pneumomechanisch arbeiten. Diese Antriebsaggregate 23 führen den jeweiligen Stanzvorgang aus.

Beide Antriebsaggregate 23 sind auf einem Führungsschlitten 24 montiert, der in seiner Mittellinie 8a, die in der Gehrungsebene 8 liegt, verstellbar und positionierbar ist.

Die Fig. 6 zeigt eine erfindungsgemäße Vierkopfeckverbindermaschine, die über vier gleiche Köpfe verfügt. Jeder Kopf bringt in eine Rahmenecke die Sicken zum Festlegen des oder der Eckverbinder ein. Aus Platzgründen in der Werkstatt und zum besseren Handhaben des aus Hohlprofilen erstellten Rahmens ist es vorteilhaft, die Köpfe der Maschine senkrecht über- und nebeneinander anzuordnen bzw. sie in einer leicht geneigten Rückenlage vorzusehen.

Die Maschine verfügt über eine Basis 25, die das Maschinengestell bildet und auf der senkrecht bzw. leicht nach schräg oben geneigt ein Führungsgestell angeordnet ist.

Der linke untere Kopf 14.1 ist ortsfest montiert, während der darüber vorgesehene Kopf 14.2 senkrecht dazu verstellt und positioniert werden kann. Der rechte untere Kopf 14.4 ist zum Kopf 14.1 horizontal verstellbar und arretierbar. Der Kopf 14.3 kann sowohl eine horizontale als auch eine vertikale Bewegung ausführen, um seine Betriebsstellung einzunehmen bzw. aus der Betriebsstellung herauszufahren.

Die vertikale Achse 27 und die horizontale Achse 28 können rechnergesteuert verfahren und positioniert werden. Hierbei werden die Köpfe 14 so vorpositioniert, daß das Maß zwischen den Tastern 15 geringfügig, d.h. ca. 3 mm größer ist als das Rahmenmaß an der entsprechenden Tasterposition am Rahmenprofil. Hiermit ist das Einlegen des Rahmens sichergestellt. Danach fährt jeder Kopf 14 in die endgültige Rahmenmaßposition. Hierauf werden die entsprechenden Stanzungen im Eckbereich durchgeführt.

Wie aus der Fig. 5 zu entnehmen ist, werden nicht nur Einkammerprofile sondern auch Mehrkammerprofile zu Rahmenholmen verarbeitet. Diese Profile können eine Mehrfachstanzung sowohl innerhalb einer Kammer als auch in zwei getrennten Kammern erforderlich machen.

Bei dem Verbundprofil 16 nach der Fig. 5 sind zumindest in den Bereichen 29 und 30 Einstanzungen vorzunehmen. Bei breiten Kammern, wie z.B. bei der Kammer 17, können auch anstelle einer Stanzung in dem Bereich 29 zwei Stanzungen in den Bereichen 31 und 31 vorgenommen werden. Darüber hinaus lassen sich auch Hohlprofile mit mehr als zwei Kammern als Rahmenholme verarbeiten.

Dieses Stanzen bzw. Sicken in den Bereichen 29 bis 32 wird durch ein Takten bzw. Positionieren der Auflage 10 des jeweiligen Kopfes 14 ermöglicht. Hierbei bildet die Auflage 10 sowie der Taster 15 eine Baueinheit, in der der Taster 15 gegenüber der Auflage 10 höhenverstellbar ist. Die Stanzpositionen der verstellbaren Auflage 10 werden entweder durch fest vorgegebene Taktpositionen bestimmt oder vorgegeben und stufenlos elektronisch angesteuert.

Wie bereits im Zusammenhang mit der Fig. 3 beschrieben, sind die Einstanzmaße der Eckwinkel eines Systems oder einer Serie an allen zur Anwendung kommenden Eckverbindern gleich. Das heißt, daß alle Einstanzpunkte innerhalb eines Profilsystems grundsätzlich rechts und links der Gehrungsebene 8 immer auf einer Parallelen liegen, die um das Maß B von dieser Ebene 8 entfernt sich erstreckt. Dies ergibt sich aus den Fig. 6 und 7.

Während in der Fig. 3 das Einstellmaß der Stanzstempel 5 mittels des Führungsschlittens 24 noch auf die Kammerwandung bezogen ist, ist in der Fig. 7 das Einstellmaß R für die jeweilige Einstanzung auf das jeweilige Abstandsmaß X₁ des Eckwinkels von der Tasterebene abhängig. Das sich ergebende jeweilige Einstanzmaß R1 errechnet sich dann aus der Summe des Eckverbindereinstanzmaßes E und dem Summanden X₁ x $\sqrt{\text{2}}$${\text{R1 = E + X}}_{\text{1}} \text{x} \sqrt{\text{2}} \text{.}$

Besonders deutlich ergibt sich dieser Zusammenhang aus der Fig. 8.

Unter der Voraussetzung, daß die Tasterposition 33 sich an der äußersten Kammerwandung 19 befindet, ergibt sich zur nächsten mit einer Einstanzung zu versehenden Kammerwandung ein Profil- bzw. Wandungsversatz von V₂. Unter der Voraussetzung einer gleichen Dicke der Wandungen 19 und 20 ergibt sich dann ein Zustellweg R₂ des Führungsschlittens 24 von der ersten zur zweiten Stanzung von V₂ x $\sqrt{\text{2}}$${\text{R}}_{\text{2}} {\text{= V}}_{\text{2}} \text{x} \sqrt{\text{2.}}$

Aufgrund der Verstellbarkeit der Einstanzpunkte 13 entlang einer Parallelen zur Gehrungslinie, die in der Gehrungsebene 8 verläuft, und durch eine Bewegung der Auflage 10 der Rahmenecke senkrecht zu dieser Verstellinie in der Gehrungsebene wird ermöglicht, daß mittels eines einzelnen Stanzmessers pro Antriebsaggregat 23 sämtliche Stanzungen an einem Rahmen ausgeführt werden können.

In vorteilhafter Weise werden die Stanzmaße R in Abhängigkeit von der Tasterposition 33 elektronisch angesteuert und positioniert. Ferner wird die Höhenlage der Einzelstanzungen in den Bereichen 29 bis 32 durch eine entsprechende Einstellung der Auflage 10 zu den Stanzmessern elektronisch vorgenommen, so daß das Einrichten der Maschine auf ein neues Rahmenprofil auf ein Minimum reduziert wird.

Auch die Einstellung der Höhe der Taster 15 gegenüber der Auflage 10 kann automatisch durch Takten bzw. durch eine gesteuerte Verstellung erfolgen.

Die Stanzstempel 5 sind mit ihren Antriebsaggregaten 23 auf einem Führungsschlitten 24 angeordnet, mit dem die Stanzstempel parallel zur Gehrungslinie verfahrbar sind, die in der Gehrungsebene 8 liegt. Die Antriebsaggregate 23 sind in Richtung der eigenen Wirkachse 7 stufenlos verstellbar. Bei elektronischer Positionierung dieser Wirkachse ist auch das Maß B variierbar. Die Voraussetzung des einheitlichen Maßes B bezüglich der Einstanzpunkte an Eckverbinder einer Serie ist damit nicht erforderlich.

Bei den in der Fig. 4 und in der Fig. 6 dargestellten Ausführungsbeispielen sind an der Auflage 10 Rollenauflager 34 für die Rahmenecke vorgesehen. Diese Rollenauflager 34 fluchten in den Ausführungsbeispielen mit den Tastflächen des Tasters 15. Die Rollenauflager 34 weisen ein federndes Widerlager auf. Durch diese Rollenauflager 34 wird das Gewicht des Rahmens abgetragen, so daß den Tastern 15 ausschließlich die Positionierung der Rahmenecke zukommt.

Die Rahmenecken sind jeweils an einer Seite mit einer Klebereinspritzbohrung 35 versehen. Für jede Profilkammer, die einen Eckverbinder aufnimmt, ist eine derartige Klebereinspritzbohrung vorgesehen.

Eine mit einer Düsenspitze 36 ausgerüstete Klebereinspritzvorrichtung 37 ist am Führungsschlitten 24 befestigt. Diese Düsenspitze führt lediglich einen Hin- und Rückhub in bezug auf die Klebereinspritzbohrung 35 aus.

Die Klebereinspritzbohrung ist, wie der Einstanzpunkt 13 auf einer Parallelen zur Gehrungslinie angeordnet, so daß die Positionierung der Klebereinspritzvorrichtung 37 in gleicher Weise erfolgt wie die Positionierung der Stanzstempel 5.

### Bezugszeichenliste

- 1: Eckverbinder
- 2: Rahmenprofil
- 3: Schenkel
- 4: Nut/Kalotte
- 5: Stanzstempel
- 6: Stanzbutzen
- 7: Wirkrichtung
- 8: Gehrungsebene
- 8a: Mittellinie
- 9: Wirkfläche
- 10: Profilauflage
- 11: Taster
- 12: Widerlager
- 13: Einstanzpunkt
- 14: Kopf
- 15: Taster
- 16: Verbundprofil
- 17: Kammer
- 18: Kammer
- 19: Wandung
- 20: Wandung
- 21: Versatz
- 22: Anschlagsteg
- 23: Antriebsaggregat
- 24: Führungsschlitten
- 25: Basis
- 26 27: vertikale Achse
- 27: Klebereinspritzvorrichtung
- 28: horizontale Achse
- 29: Bereich
- 30: Bereich
- 31: Bereich
- 32: Bereiche
- 33: Tasterposition
- 34: Rollenauflager
- 35: Klebereinspritzbohrung
- 36: Düsenspitze
- 14.1: Kopf
- 14.2: Kopf
- 14.3: Kopf
- 14.4: Kopf

## Patentansprüche

1. Eckverbindermaschine mit mindestens einer Stanz-Prägeeinrichtung für eine Ecke eines aus auf Gehrung geschnittenen Hohlprofilen (2) und in die Hohlprofile eingesetzten Eckverbindern (1) gefertigten Rahmens eines Fensters, einer Tür, eines Fassadenfeldes o.dgl. mit einem mit einer Winkelnut zur Anlage an der Rahmenecke versehenen Taster (15) und mit zwei antreibbaren Stanzstempeln (5), **dadurch gekennzeichnet, daß** die Stanzstempel (5) mit ihren Antriebsaggregaten (23) parallel zur Gehrungslinie, die in der Gehrungsebene (8) verläuft, verfahrbar sind und eine die Rahmenecke aufnehmende Auflage (10) unabhängig von den Stanzstempeln (5) senkrecht zur Rahmenebene verstellbar ist.

2. Eckverbindermaschine nach Anspruch 1, **dadurch gekennzeichnet, daß** die Auflage (10) für die Rahmenecke eine Baueinheit mit dem Taster (15) bildet und der Taster (15) höhenverstellbar auf dem Auflager angeordnet ist.

3. Eckverbindermaschine nach Anspruch 1, **dadurch gekennzeichnet, daß** die Stanzstempel (5) mit ihren Antriebsaggregaten (23) auf einem Steuerschlitten (24) gelagert sind, dessen Mittellinie (8a) in der Gehrungsebene (8) liegt und der Steuerschlitten längs der Mittellinie (8a) verfahrbar und arretierbar ist.

4. Eckverbindermaschine nach Anspruch 3, **dadurch gekennzeichnet, daß** der Steuerschlitten (24) symmetrisch zur Mittellinie (8a) ausgebildet ist.

5. Eckverbindermaschine nach einem der Ansprüche 1 bis 4, **gekennzeichnet durch** vier Köpfe (14) zum gleichzeitigen Verbinden der Rahmenecken mit den in jeder Ecke angeordneten Eckverbindem (1).

6. Eckverbindermaschine nach Anspruch 5, **dadurch gekennzeichnet, daß** die Köpfe (14) neben- und übereinander angeordnet sind und das Gestell eine leicht geneigte Rückenlage aufweist.

7. Eckverbindermaschine nach Anspruch 6, **dadurch gekennzeichnet, daß** der linke untere Kopf (14.1) ortsfest montiert ist, der darüber angeordnete Kopf (14.2) senkrecht dazu verstellbar und positionierbar ist, der rechte untere Kopf (14.4) zum Kopf (14.1) horizontal verstellbar und arretierbar ist, während der Kopf (14.3) sowohl horizontal als auch vertikal verstellbar ist.

8. Eckverbindermaschine nach einem der Ansprüche 1 bis 7, **dadurch gekennzeichnet, daß** in Abhängigkeit von der Tasterposition alle Stanzmaße (R) sowie die Position der Auflage (10) zu den Stanzstempeln (5) elektronisch ansteuerbar und positionierbar sind.

9. Eckverbindermaschine nach Anspruch 1, **dadurch gekennzeichnet, daß** die Antriebsaggregate (23) in Richtung der eigenen Wirkachse (7) stufenlos verstellbar sind.

10. Eckverbindermaschine nach Anspruch 1, **dadurch gekennzeichnet, daß** die Auflage (10) für die Rahmenecke Rollenauflager (34) aufweist, an denen sich die Rahmenprofile (2) abstützen.

11. Eckverbindermaschine nach Anspruch 10, **dadurch gekennzeichnet, daß** die Rollenauflager (34) mit den Tastflächen des Tasters (15) fluchten.

12. Eckverbindermaschine nach Anspruch 11, **dadurch gekennzeichnet, daß** die Rollenauflager (34) ein federndes Widerlager aufweisen.

13. Eckverbindermaschine nach Anspruch 3, **dadurch gekennzeichnet, daß** am Führungsschlitten (24) eine Klebereinspritzvorrichtung (37) befestigt ist, deren Düsenspitze (36) in eine in der Rahmenecke vorgesehene Einspritzbohrung (35) für den Kleber einführbar ist.

14. Eckverbindermaschine nach Anspruch 13, **dadurch gekennzeichnet, daß** in einer Rahmenecke in jeder Kammerwandung, in der ein Eckverbinder (1) angeordnet ist, eine Einspritzbohrung (35) vorgesehen ist und daß die Einspritzbohrungen (35) auf einer Parallelen zu der in der Gehrungsebene (8) liegenden Gehrungslinie angeordnet sind.

## Claims

1. Corner jointing machine having at least one punching/embossing device for a corner of a frame of a window, a door, a facade panel or the like, this frame being produced from mitre-cut hollow profiles (2) and corner connectors (1) inserted into the hollow profiles, having a probe (15) provided with an angle groove for bearing against the frame corner, and having two drivable punches (5), **characterized in that** the punches (5) are movable with their drive units (23) parallel to the mitre line, which lies in the mitre plane (8), and a rest (10) accommodating the frame corner can be adjusted perpendicularly to the frame plane independently of the punches (5).

2. Corner jointing machine according to Claim 1, **characterized in that** the rest (10) for the frame corner forms a construction unit with the probe (15), and the probe (15) is arranged on the rest in a vertically adjustable manner.

3. Corner jointing machine according to Claim 1, **characterized in that** the punches (5) are mounted with their drive units (23) on a control slide (24), the centre line (8a) of which lies in the mitre plane (8), and the control slide is movable and lockable along the centre line (8a).

4. Corner jointing machine according to Claim 3, **characterized in that** the control slide (24) is designed symmetrically to the centre line (8a).

5. Corner jointing machine according to one of Claims 1 to 4, **characterized by** four heads (14) for simultaneously connecting the frame corners to the corner connectors (1) arranged in each corner.

6. Corner jointing machine according to Claim 5, **characterized in that** the heads (14) are arranged side by side and one above the other and the frame has a slightly inclined supine position.

7. Corner jointing machine according to Claim 6, **characterized in that** the left-hand lower head (14.1) is mounted in a fixed position, the head (14.2) arranged above it can be adjusted and positioned perpendicularly thereto, the right-hand lower head (14.4) can be adjusted and locked horizontally relative to the head (14.1), whereas the head (14.3) can be adjusted both horizontally and vertically.

8. Corner jointing machine according to one of Claims 1 to 7, **characterized in that**, depending on the probe position, all the punching dimensions (R) and the position of the rest (10) relative to the punches (5) can be selected and positioned electronically.

9. Corner jointing machine according to Claim 1, **characterized in that** the drive units (23) are infinitely variable in the direction of their own effective axis (7).

10. Corner jointing machine according to Claim 1, **characterized in that** the rest (10) for the frame corner has roller supports (34), on which the frame profiles (2) are supported.

11. Corner jointing machine according to Claim 10, **characterized in that** the roller supports (34) are in alignment with the probe surfaces of the probe (15)

12. Corner jointing machine according to Claim 11, **characterized in that** the roller supports (34) have an elastic abutment.

13. Corner jointing machine according to Claim 3, **characterized in that** an adhesive-injection device (37) is fastened to the guide slide (24), the nozzle tip (36) of which adhesive-injection device (37) can be inserted into an injection hole (35), provided in the frame corner, for the adhesive.

14. Corner jointing machine according to Claim 13, **characterized in that** an injection hole (35) is provided in a frame corner in each chamber wall in which a corner connector (1) is arranged, and **in that** the injection holes (35) are arranged on a line parallel to the mitre line lying in the mitre plane (8).

## Revendications

1. Machine pour connecteurs d'angle, avec au moins un dispositif d'estampage pour un angle d'un cadre de fenêtre, de porte, de zone de façade ou analogue fabriqué à partir de profilés creux (2) coupés en biseau et de connecteurs d'angle (1) insérés dans les profilés creux, avec une touche (15) munie d'une rainure angulaire destinée à un appui contre l'angle du cadre et avec deux poinçons d'estampage (5) entraînables, **caractérisée en ce que** les poinçons d'estampage (5) sont mobiles avec leurs groupes d'entraînement (23) parallèlement à la ligne de biseau, qui s'étend dans le plan du biseau (8), et un appui (10) recevant l'angle du cadre est mobile perpendiculairement au plan du cadre indépendamment des poinçons d'estampage (5).

2. Machine pour connecteurs d'angle selon la revendication 1, **caractérisée en ce que** l'appui (10) pour l'angle du cadre forme une unité avec la touche (15) et la touche (15) est montée mobile en hauteur sur le support.

3. Machine pour connecteurs d'angle selon la revendication 1, **caractérisée en ce que** les poinçons d'estampage (5) sont montés avec leurs groupes d'entraînement (23) sur un chariot de commande (24) dont la ligne médiane (8a) se trouve dans le plan du biseau (8) et le chariot de commande peut être déplacé et immobilisé le long de la ligne médiane (8a).

4. Machine pour connecteurs d'angle selon la revendication 3, **caractérisée en ce que** le chariot de commande (24) est conformé de manière symétrique par rapport à la ligne médiane (8a).

5. Machine pour connecteurs d'angle selon l'une des revendications 1 à 4, **caractérisée par** quatre têtes (14) pour assembler simultanément les angles du cadre avec les connecteurs d'angle (1) placés dans chaque angle.

6. Machine pour connecteurs d'angle selon la revendication 5, **caractérisée en ce que** les têtes (14) sont placées les unes à côté et au-dessus des autres et le châssis présente une position dorsale légèrement inclinée.

7. Machine pour connecteurs d'angle selon la revendication 6, **caractérisée en ce que** la tête inférieure gauche (14.1) est montée stationnaire, la tête placée au-dessus (14.2) est mobile et positionnable perpendiculairement à elle, la tête inférieure droite (14.4) est mobile et immobilisable horizontalement par rapport à la tête (14.1), tandis que la tête (14.3) est mobile à la fois horizontalement et verticalement.

8. Machine pour connecteurs d'angle selon l'une des revendications 1 à 7, **caractérisée en ce qu'**en fonction de la position de la touche, toutes les dimensions d'estampage (R) et la position de l'appui (10) par rapport aux poinçons d'estampage (5) peuvent être commandées et positionnées électroniquement.

9. Machine pour connecteurs d'angle selon la revendication 1, **caractérisée en ce que** les groupes d'entraînement (23) sont réglables en position de manière continue dans la direction de leur propre axe actif (7).

10. Machine pour connecteurs d'angle selon la revendication 1, **caractérisée en ce que** l'appui (10) pour l'angle de cadre présente des supports à rouleaux (34) sur lesquels s'appuient les profilés de cadre (2).

11. Machine pour connecteurs d'angle selon la revendication 10, **caractérisée en ce que** les supports à rouleaux (34) sont alignés avec les surfaces actives de la touche (15).

12. Machine pour connecteurs d'angle selon la revendication 11, **caractérisée en ce que** les supports à rouleaux (34) présentent un contre-appui à ressort.

13. Machine pour connecteurs d'angle selon la revendication 3, **caractérisée en ce que** sur le chariot de guidage (24) est fixé un dispositif d'injection de colle (37) dont l'extrémité des buses (36) peut être introduite dans un trou d'injection (35) de colle prévu dans l'angle de cadre.

14. Machine pour connecteurs d'angle selon la revendication 13, **caractérisée en ce qu'**un trou d'injection (35) est prévu dans un angle de cadre dans chaque paroi de chambre dans laquelle est placé un connecteur d'angle (1), et **en ce que** les trous d'injection (35) sont placés sur une parallèle à la ligne de biseau située dans le plan (8) du biseau.
